# EUROPÄISCHE PATENTSCHRIFT

(11) **EP 1 029 606 B1**
(45) Veröffentlichungstag und Bekanntmachung des Hinweises auf die Patenterteilung: **18.09.2002**
(21) Anmeldenummer: 99103277.2
(22) Anmeldetag: 19.02.1999
(51) Int. Cl.: B21C 1/32, B21C 37/06

(54) **Verfahren zur Herstellung von Rohren aus Metall, insbesondere Kupferrohren, und Transportgestell**
Method for the production of metal tubes, in particular copper tubes and transport structure
Procédé de fabrication de tuyaux métalliques en particulier tuyaux en cuivre et dispositif de transport

(43) Veröffentlichungstag der Anmeldung: 23.08.2000
(73) Patentinhaber: Lamitref Industries N.V., 2620 Hemiksem (BE)
(72) Erfinder: Cloostermans-Huwaert, Leon Raphael Lucienne G., 9680 Maarkedal (BE)
(74) Vertreter: Tragsdorf, Bodo, Dipl.-Ing.

(56) Entgegenhaltungen:
- DE-A- 4 332 140
- DE-B- 1 115 679
- DE-C- 3 902 844
- FR-A- 2 340 149
- FR-A- 2 528 391
- US-A- 3 827 274
- US-A- 4 068 971

## Beschreibung

Die Erfindung betrifft ein Verfahren zur Herstellung von Rohren aus Metall, insbesondere Kupferrohre.

Kupferrohre werden üblicherweise aus Bolzen in einem Warmformgebungsprozeß durch Strangpressen oder Schrägwalzen hergestellt. Die auf diese Weise erzeugten Luppen (Pressrohre) werden anschließend durch Pilgerwalzen oder Ziehen weiterverarbeitet. Die Weiterverarbeitung kann im Einzelzug oder durch Mehrfachzug erfolgen. Der Weitertransport zur nächsten Verarbeitungsstufe erfolgt in der Regel durch ein Korbtransportsystem.

Bisher ist es bekannt, Kupferrohre in einer Betriebsstätte kontinuierlich in einer Linie herzustellen, ausgehend vom Gießen der Bolzen, dem Warmformgebungsprozeß und dem abschließenden Ziehprozeß.

Die für den Warmformgebungsprozeß eingesetzten Strangpreßanlagen sind in ihrer Anschaffung sehr kostenaufwendig und verfügen über eine große Fertigungskapazität. Für die spezielle Herstellung von Kupferrohren, auch durch Großproduzenten, kann die Kapazität einer Strangpreßanlage nur zu einem Teil ausgelastet werden. Eine Herstellung anderer Produktionssortimente auf dieser Anlage, wie z.B. Profile oder Stangen, führt zwar zu einer verbesserten Auslastung der Strangpreßanlage, andererseits entstehen aber durch die erforderlichen Umrüstarbeiten erhebliche Zusatzkosten, die sich nachteilig auf den Preis der Halbzeuge auswirken. Außerdem steht die Anlage während der Umbauarbeiten still, was zu einer weiteren Kostenbelastung führt.

Aus der DE 43 32 140 A1 ist ein Verfahren zur Herstellung von Rohren aus Metall, insbesondere Kupferrohre, bekannt, wobei in einer ersten Fertigungsstätte aufwickelbare Vorrohre hergestellt und zu Großcoils aufgewickelt werden, die auf als Transport- und/oder Ablaufeinrichtung dienenden Gestellen abgelegt werden, die mit den Großcoils zu einer in Linie liegenden Rohrfertigungsstätte transportiert werden und der jeweilige Coilanfang in Arbeitshöhe positioniert, das Coil abgehaspelt und einer konventionellen Ziehmaschine zugeführt und zu Rohren weiterverarbeitet wird.

Der Erfindung lag die Aufgabe zugrunde, ein Verfahren zur Herstellung von Rohren aus Metall, insbesondere Kupferrohre, zu schaffen, das eine verbesserte Auslastung der Fertigungsanlagen sowie eine besonders wirtschaftliche Fertigung ermöglicht und mit dem Fertigrohre einfach und kostengünstig produziert werden können.

Erfindungsgemäß wird die Aufgabe durch die im Anspruch 1 angegebenen Merkmale gelöst, geeignete Ausgestaltungsvarianten sind in den Ansprüche 2 bis 12 angegeben. Die vorgeschlagene diskontinuierliche Verfahrensweise, Rohre aus Metall, vorzugsweise Kupferrohre, in zwei örtlich getrennten Fertigungsstätten, erst als Vorprodukt und zu einem späteren Zeitpunkt als Fertigerzeugnis herzustellen, führt zu einer wesentlichen Verbesserung der Wirtschaftlichkeit der gesamten Rohrfertigung. In einer gesonderten Fertigungsstätte werden zuerst durch die Verfahrensschritte Strangpressen oder Warmwalzen und Ziehen aufwickelbare Vorrohre hergestellt. Die Verfahrensstufen Strangpressen und Warmwalzen mit jeweils nachfolgendem Ziehen erfolgen nach der aus der Kupferrohrfertigung allgemein bekannten und üblichen Technologie. Nach dem Ziehen der Rohre auf beispielsweise einer Konti-Ziehmaschine zu Vorrohren mit einem Außendurchmesser von 35 bis 80 mm und einer Wanddicke von 1,5 bis 4,0 mm werden die Vorrohre auf einer geeigneten Spulmaschine zu Großcoils aufgewickelt. Bevorzugterweise werden die Großcoils Lage an Lage gewickelt, zu sogenannten LWC-Coils, mit einem konstanten Innendurchmesser von mindestens 800 mm und einem Außendurchmesser bis maximal 3500 mm. Bisher wurden LWC-Rohre nur für endnahe Abmessungen verwendet, d.h. die Wanddicke ist z.B. kleiner gleich 1 mm. Eine Verwendung von Vorrohren zum Weiterziehen mit wesentlich stärkeren Wanddicken über 1 mm, wie z.B. 44 x 2 mm oder 44 x 1,65 mm, ist bisher nicht bekannt. Je nach Außendurchmesser und Wanddicke der Vorrohre werden Großcoils mit einem Stückgewicht von 400 bis 1500 kg erhalten. Die Großcoils können zwischengelagert und unmittelbar nach ihrer Herstellung zu einer zweiten Fertigungsstätte mit geeigneten Transportmitteln transportiert werden. Die Großcoils werden auf geeigneten Transportgestellen gestapelt, in einer Anzahl von drei bis sieben Großcoils. Die Transportgestelle mit den Großcoils werden dann mittels Hebezeugen auf die Ladefläche des Transportfahrzeuges, z.B. einem LKW, abgestellt und an den endgültigen Fertigungsort transportiert. Als Transportgestell können sogenannte Spider eingesetzt werden, auf denen die Großcoils in liegender Anordnung gestapelt werden. Eine andere Variante besteht darin, mehrere Großcoils als Verbund in Schrumpffolie einzuschweißen und diese liegend auf Flachpaletten abzustellen. Eine weitere Variante stellt die stehende Ablage der Großcoils auf Prismenpaletten dar, wobei die Innenseite der Prismenpaletten mit einer Filzauflage versehen sein kann.

Die Weiterverarbeitung der Großcoils zu Fertigrohren kann entweder direkt vom Transportmittel aus erfolgen oder über ein Zwischenlager. Die Weiterverarbeitung der angelieferten Großcoils wird auf üblichen Konti-Ziehmaschinen durchgeführt. Beim Transport der Großcoils auf Spidern dienen diese als Transport-, Lager- undloder Ablaufeinrichtung. Werden die Großcoils liegend, auf Spidern oder Flachpaletten angeliefert, so können die Gestelle mit den Großcoils auf einem versenkbaren Ablauftisch abgestellt werden, der sich unmittelbar vor der Abwickelhaspel befindet. Das Coilanfang des obersten Großcoils wird dann durch Absenken des Ablauftisches in der erforderlichen Arbeitshöhe positioniert.

Die Großcoils können auch einzeln von den Gestellen abgenommen und bis an die Ziehmaschine, z.B. auf einem Gabelstapler, transportiert werden. Mittels eines Innengreifers wird der jeweilige Coilanfang einer gesonderten Ablaufeinrichtung zugeführt. Diese Variante ermöglicht ein separates Anspitzen des Coilanfangs während des Ziehens des vorhergehenden Coils und der Ablaufhaspel kann konstruktiv vereinfacht werden. Dadurch können die Hilfszeiten für diese Arbeitsschritte verkürzt werden.

Je nach den Erfordernissen besteht auch die Möglichkeit, die Großcoils vor dem abschließenden Ziehen durch eine zusätzliche Wärmebehandlung auf den Festigkeitszustand "weich" einzustellen.

Die vorgeschlagene Verfahrensweise führt zu dem Vorteil, daß die Anlagen für die Vorrohrproduktion vollständig ausgelastet werden können. Dadurch werden Großcoils zu sehr günstigen Preisen erhalten, die z.B. an Dritte als Zwischenprodukt weiterverkauft werden können. Der Finalproduzent benötigt dann lediglich eine Konti-Ziehmaschine mit den üblichen Zusatzeinrichtungen, um aus den Großcoils Fertigrohre der gewünschten Abmessungen herzustellen. Trotz der zusätzlichen Transportkosten überwiegen die Vorteile aus der besonders wirtschaftlichen zentralisierten Vorrohrfertigung. Da die Großcoils bereits auf eine Wanddicke von 1,5 bis 4,0 mm gezogen sind, kann im Rahmen der Endfertigung in der Regel auf einen Zug verzichtet werden.

Die Erfindung wird nachstehend näher erläutert. In der zugehörigen Zeichnung zeigen
Fig. 1 einen Spider für Großcoils in der Draufsicht,
Fig. 2 den Spider gemäß Figur 1 als Vorderansicht und
Fig. 3 ein LWC-Großcoil in perspektivischer Darstellung.

In einer zentralen Fertigungsstätte werden in einer Vorfertigungslinie, bestehend aus einer herkömmlichen Strangpresse und einer Konti-Ziehmaschine, durch Strangpessen von Kupferbolzen Vorrohre mit einem Außendurchmesser von 50 mm und einer Wanddicke von 3 mm gepreßt, die durch nachfolgendes Ziehen in einem Zug zu Vorrohren der Abmessung 44 x 2 mm weiterverarbeitet werden. Das auf diese Abmessung gezogene Vorrohr wird auf einer herkömmlichen Spulanlage Lage an Lage zu einem LWC-Großcoil mit einem Außendurchmesser von 2175 mm und einem Innendurchmesser von 1250 mm mit einer Wickelhöhe von 350 mm gewickelt. Das Großcoil hat ein Gewicht von 1000 kg und die Rohrlänge des aufgewickelten Materials beträgt je Großcoil 426 m. Jeweils 5 Großcoils werden liegend auf einem Spider gestapelt. Die Ladefläche eines LKW-Lastzuges wird mit 5 Spidern zu je 5 Großcoils beladen. Die Großcoils werden in der vorgenannten Art und Weise von dem zentralen Fertigungsstandort zu den jeweiligen Rohrverarbeitern transportiert.

Am Rohrverarbeitungsstandort werden die Spider mittels Gabelstapler vom LKW entnommen und von einem Kettenförderer auf einen Hubtisch transportiert und auf diesem senkrecht abgestellt. Der Hubtisch setzt den Spider auf Aufnahmegabeln, ca. 400 mm nach unten. Die Gabeln fahren den Spider über den Abhaspel. Die Haspelkrone übernimmt den Spider durch Anheben, die Gabeln fahren in ihre Ausgangsposition zurück. Der Ablaufhaspel bzw. Ablauftisch wird um ca. 2 m abgesenkt, bis das oberste Coil in Höhe der Einziehlinie ist. Der Rohranfang des obersten Coils wird in Arbeitshöhe positioniert und die erforderliche Tangente angebracht. Der Ablaufhaspel ist für eine Umfangsablaufgeschwindigkeit von bis zu 100 m/min ausgelegt, wobei die Geschwindigkeit zwischen dem Ablaufhaspel und der Konti-Ziehmaschine synchronisiert ist. Der Rohranfang wird in den Aufbiegeapparat eingelegt und der Anspitzeinheit zugeführt, in der das Einbringen des Schmiermittels, das Setzen der Dorne und das Anspitzen erfolgen. Danach wird der Rohranfang in den Treibapparat eingelegt und der Ziehmaschine zugeführt.

Auf dieser wird aus dem Vorrohr 44 x 2 mm im ersten Zug ein Rohr der Abmessung 42 x 1,5 mm gezogen, das in einen Korb gewickelt wird, der zu der nachfolgenden Ziehmaschine transportiert wird, um den nächsten Fertigungszug durchzuführen. Während des Ablaufs der nachfolgenden Coils wird der Ablauftisch (Ablaufhaspel) kontinuierlich, in Abhängigkeit von der Ablaufgeschwindigkeit, nach oben bewegt, damit sich das ablaufende Rohr ständig in Arbeitshöhe befindet.

Nach dem Ablauf aller Coils vom Spider wird dieser vom Ablauftisch abgenommen und ein neuer Spider in der vorbeschriebenen Art und Weise zugeführt.

Gemäß einer anderen Variante werden beim Rohrverarbeiter als Finalproduzent die Spider entstapelt und die Großcoils nacheinander auf einen stationären Ablaufhaspel aufgesetzt. Diese vereinfachte Variante ermöglicht ein separates Anspitzen des Rohranfanges der einzelnen Großcoils während des Ziehens des vorhergehenden Großcoils. Das Entstapeln der Großcoils von dem Spider wird dabei unmittelbar vor dem Ablaufhaspel vorgenommen.

Gemäß einer dritten Variante werden die Großcoils auf Prismenpaletten angeliefert.

Die Prismenpaletten werden von dem Fahrzeug abgehoben und danach entstapelt und die Großcoils bereits vereinzelt dem Kettenförderer übergeben.

Alle anderen Arbeitsschritte erfolgen in analoger Weise, wie vorstehend bereits erläutert.

In der Figur 3 ist ein LWC- Großcoil 9 dargestellt. Dieses kann auch aus einem lagegespulten Cu-Rohr 44 x 1,65 mm bestehen, mit einem Außendurchmesser OD von 2300 mm und einem Innendurchmesser ID von 1250 mm sowie einer Höhe H von 350 mm. Die aufgewickelte Rohrlänge eines solchen Großcoils beträgt 512 mm. Das LWC-Coil besitzt ein Gewicht von 1000 kg. Mehrere dieser Großcoils 9, z.B. fünf, werden auf einem Spider gemäß der in den Figuren 1 und 2 gezeigten Bauart gestapelt und transportiert. Der Spider besteht aus einem Bodenteil 1 und einem zentrisch angeordneten Schaft 2 als geschweißte Rohrkonstruktion. Der Bodenteil 1 wird durch einen Innenring 3 und einen Außenring 4, die über speichenförmig angeordnete Rohrstücke 5 miteinander verbunden sind, gebildet. An dem Innenrohr 3 sind in gleichem Abstand zueinander vier Rohre 6 vertikal befestigt, die an ihrem oberen Ende durch rohrförmige Stege 7 kreuzweise miteinander verbunden sind. Die Länge bzw. Höhe der Rohre 6 richtet sich nach der Anzahl der Großcoils, die auf dem Spider gestapelt werden sollen. Die Spider sind sehr stabil ausgeführt, da diese Lasten von bis zu 7 t aufnehmen müssen. Die vorgesehene konstruktive Ausführung der Spider ermöglicht, daß diese als Leergut ineinander gestapelt werden können. Die einzelnen Spider werden durch Drehen in einem bestimmten Winkel um die zentrale Achse ineinandergesetzt, wobei die jeweiligen Bodenteile 1 aufeinanderaufliegen.

Zur Sicherung der auf den Spidern gestapelten Großcoils 9 während des Transportes auf einem Fahrzeug bestehen z.B. folgende Möglichkeiten. An dem Schaft 2 des Spiders wird eine Spreizvorrichtung befestigt, durch die die einzelnen Großcoils in ihrer Lage arretiert werden. Gemäß einer anderen Variante kann um den Schaft 2 des Spiders ein aufblasbares Luftkissenelement angeordnet werden, durch das nach dem Aufblasen der Zwischenraum zwischen dem Schaft 2 und der Innenseite 10 der Großcoils 9 zumindest teilweise ausgefüllt ist, so daß ein Verrutschen der Großcoils 9 während des Transportes ausgeschlossen ist.

## Patentansprüche

1. Verfahren zur Herstellung von Rohren aus Metall, insbesondere Kupferrohre, in zwei örtlich getrennten Fertigungsstätten, wobei in einer ersten Fertigungsstätte durch Strangpressen oder Warmwalzen und nachfolgendes Ziehen aufwickelbare Vorrohre hergestellt und die Vorrohre mit einer kreisrunden Querschnittsform zu Großcoils aufgewickelt werden, die auf als Transport- oder Transport- und Ablaufeinrichtung dienenden Gestellen abgelegt werden, wobei jeweils auf einem Gestell mehrere Großcoils gestapelt werden, die Gestelle mit den Großcoils mittels eines Transportfahrzeuges zu einer zweiten Fertigungsstätte, einer konventionellen Ziehmaschine, transportiert werden, und unmittelbar vor der Ziehmaschine entweder die Großcoils von den Gestellen abgestapelt oder das jeweilige Gestell mit den Großcoils auf einem versenkbaren Ablauftisch abgestellt wird und der jeweilige Coilanfang in Arbeitshöhe positioniert, das Coil abgehaspelt und der Ziehmaschine zugeführt und zu Rohren weiterverarbeitet wird.

2. Verfahren nach Anspruch 1, **dadurch gekennzeichnet, daß** die durch Strangpressen oder Warmwalzen und nachfolgendes Ziehen hergestellten Vorrohre in mehreren Zügen zu Rohren mit einem Außendurchmesser von 35 bis 80 mm und einer Wanddicke von 1,5 bis 4,0 mm gezogen werden.

3. Verfahren nach einem der Ansprüche 1 oder 2, **dadurch gekennzeichnet, daß** die gezogenen Rohre zu Großcoils mit einem Stückgewicht von 400 bis 1500 kg aufgewickelt werden.

4. Verfahren nach einem der Ansprüche 1 bis 3, **dadurch gekennzeichnet, daß** die Großcoils Lage an Lage gewickelt werden und einen maximalen Außendurchmesser von bis zu 3500 mm und einen konstanten Innendurchmesser von mindestens 800 mm aufweisen.

5. Verfahren nach einem der Ansprüche 1 bis 3, **dadurch gekennzeichnet, daß** die Großcoils vor dem abschließenden Ziehen wärmebehandelt werden und im Festigkeitszustand "weich" vorliegen.

6. Verfahren nach einem der Ansprüche 1 bis 5, **dadurch gekennzeichnet, daß** auf einem Gestell jeweils drei bis sieben Großcoils gestapelt werden.

7. Verfahren nach einem der Ansprüche 1 bis 6, **dadurch gekennzeichnet, daß** die Großcoils auf Spidern, Flachpaletten oder auf Prismenpaletten gestapelt werden.

8. Verfahren nach einem der Ansprüche 1 bis 7, **dadurch gekennzeichnet, daß** die Großcoils im Verbund in Schrumpffolie eingeschweißt und auf Flachpaletten abgelegt werden.

9. Verfahren nach einem der Ansprüche 1 bis 8, **dadurch gekennzeichnet, daß** die Großcoils liegend auf Spidern oder Flachpaletten oder stehend auf Prismenpaletten transportiert werden.

10. Verfahren nach einem der Ansprüche 1 bis 9, **dadurch gekennzeichnet, daß** die abgestapelten Großcoils vereinzelt werden.

11. Verfahren nach einem der Ansprüche 1 bis 10, **dadurch gekennzeichnet, daß** ein Gestell mit mehreren Großcoils auf einer Ablaufvorrichtung positioniert wird und die jeweiligen Coilanfänge der Großcoils nacheinander einer Ein- oder Mehrfachziehanlage zum Ziehen auf das Fertigmaß zugeführt werden.

12. Verfahren nach einem der Ansprüche 1 bis 10, **dadurch gekennzeichnet, daß** die Großcoils vereinzelt werden und jedes Großcoil separat auf einer Ablaufvorrichtung positioniert wird und der Coilanfang einer Ein- oder Mehrfachziehanlage zum Ziehen auf das Fertigmaß zugeführt wird.

## Claims

1. Method for the production of tubes from metal, in particular copper tubes, in two manufacturing workshops situated at separate locations, in a first manufacturing workshop windable semi-finished tubes being produced by extrusion or hot-rolling and subsequent drawing, and the semi-finished tubes being wound in a circular cross-sectional shape to form large coils which are deposited on stands serving as a transport or transport and run-off device, in each case a plurality of large coils being stacked on a stand, the stands together with the large coils being transported by means of a transport vehicle to a second manufacturing workshop, a conventional drawing machine, and, directly in front of the drawing machine, either the large coils being destacked from the stands or the respective stand together with the large coils being set down on a lowerable run-off table, and the respective coil start being positioned at working height, and the coil being unreeled and fed to the drawing machine and further processed to form tubes.

2. Method according to Claim 1, **characterized in that** the semi-finished tubes produced by extrusion or hot-rolling and subsequent drawing are drawn in a plurality of strokes to form tubes with an outside diameter of 35 to 80 mm and with a wall thickness of 1.5 to 4.0 mm.

3. Method according to one of Claims 1 or 2, **characterized in that** the drawn tubes are wound to form large coils with a piece weight of 400 to 1500 kg.

4. Method according to one of Claims 1 to 3, **characterized in that** the large coils are wound layer on layer and have a maximum outside diameter of up to 3500 mm and a constant inside diameter of at least 800 mm.

5. Method according to one of Claims 1 to 3, **characterized in that**, before the final drawing, the large coils are heat-treated and are in the "soft" state of consistency.

6. Method according to one of Claims 1 to 5, **characterized in that** three to seven large coils are stacked on a stand in each case.

7. Method according to one of Claims 1 to 6, **characterized in that** the large coils are stacked on spiders, flat pallets or prismatic pallets.

8. Method according to one of Claims 1 to 7, **characterized in that** the large coils are welded as a composite structure in shrink film and are deposited on flat pallets.

9. Method according to one of Claims 1 to 8, **characterized in that** the large coils are transported, lying on spiders or flat pallets or standing on prismatic pallets.

10. Method according to one of Claims 1 to 9, **characterized in that** the destacked large coils are individually separated.

11. Method according to one of Claims 1 to 10, **characterized in that** a stand with a plurality of large coils is positioned on a run-off device and the respective coil starts of the large coils are supplied in succession to a single or multiple drawing apparatus for drawing to the finished size.

12. Method according to one of Claims 1 to 10, **characterized in that** the large coils are individually separated, each large coil is positioned separately on a run-off device and the coil start is supplied to a single or multiple drawing apparatus for drawing to the finished size.

## Revendications

1. Procédé pour la fabrication de tubes de métal, en particulier de tubes de cuivre dans deux sites de fabrication localement distincts, dans lequel des ébauches de tubes pouvant être enroulées sont produites dans un premier site de fabrication par filage à la presse ou par laminage à chaud et ensuite par étirage et les ébauches de tubes avec une section transversale circulaire sont enroulées en grosses bobines, qui sont déposées sur des châssis servant de dispositif de transport ou de transport et d'évacuation, dans lequel plusieurs grosses bobines sont chaque fois empilées sur un châssis, les châssis avec les grosses bobines sont transportés au moyen d'un véhicule de transport jusqu'à un second site de fabrication, une machine d'étirage conventionnelle, et, immédiatement avant la machine d'étirage, soit les grosses bobines sont déchargées des châssis soit le châssis respectif avec les grosses bobines est déposé sur une table d'évacuation inclinable et l'extrémité de tête de la bobine respective est amenée à hauteur de travail, la bobine est déroulée, elle est envoyée à la machine d'étirage et elle est façonnée en tubes.

2. Procédé suivant la revendication 1, **caractérisé en ce que** les ébauches de tubes produites par filage à la presse ou par laminage à chaud et ensuite par étirage, sont étirées en plusieurs passes en tubes présentant un diamètre extérieur de 35 à 80 mm et une épaisseur de 1,5 à 4,0 mm.

3. Procédé suivant l'une quelconque des revendications 1 ou 2, **caractérisé en ce que** les tubes étirés sont enroulés en grosses bobines présentant un poids unitaire de 400 à 1500 kg.

4. Procédé suivant l'une quelconque des revendications 1 à 3, **caractérisé en ce que** les grosses bobines sont enroulées couche sur couche et présentent un diamètre extérieur maximum pouvant atteindre 3500 mm et un diamètre intérieur constant d'au moins 800 mm.

5. Procédé suivant l'une quelconque des revendications 1 à 3, **caractérisé en ce qu'**avant l'étirage final, les grosses bobines sont soumises à un traitement thermique et se présentent ensuite dans un état de résistance "mou".

6. Procédé suivant l'une quelconque des revendications 1 à 5, **caractérisé en ce que** de trois à sept grosses bobines sont chaque fois empilées sur un châssis.

7. Procédé suivant l'une quelconque des revendications 1 à 6, **caractérisé en ce que** les grosses bobines sont empilées sur des croisillons, des palettes plates ou des palettes à prismes.

8. Procédé suivant l'une quelconque des revendications 1 à 7, **caractérisé en ce que** les grosses bobines sont emballées en un ensemble dans un film rétractable et chargées sur des palettes plates.

9. Procédé suivant l'une quelconque des revendications 1 à 8, **caractérisé en ce que** les grosses bobines sont transportées posées à plat sur des croisillons ou sur des palettes plates, ou dressées sur des palettes à prismes.

10. Procédé suivant l'une quelconque des revendications 1 à 9, **caractérisé en ce que** les grosses bobines déchargées d'une pile sont triées.

11. Procédé suivant l'une quelconque des revendications 1 à 10, **caractérisé en ce qu'**un châssis portant plusieurs grosses bobines est positionné sur un dispositif d'évacuation et les extrémités de tête de bobine respectives des grosses bobines sont introduites l'une après l'autre dans une installation d'étirage simple ou multiple pour un étirage à la cote finale.

12. Procédé suivant l'une quelconque des revendications 1 à 10, **caractérisé en ce que** les grosses bobines sont triées et chaque grosse bobine est positionnée séparément sur un dispositif d'évacuation et l'extrémité de tête de la bobine est introduite dans une installation d'étirage simple ou multiple pour un étirage à la cote finale.
